# EUROPÄISCHE PATENTSCHRIFT

(11) **EP 1 683 925 B1**
(45) Veröffentlichungstag und Bekanntmachung des Hinweises auf die Patenterteilung: **08.09.2010**
(21) Anmeldenummer: 06000632.7
(22) Anmeldetag: 12.01.2006
(51) Int. Cl.: E04B 1/76

(54) **Wärmedämmelement für die Laibung von Gebäudeöffnungen**
Insulation element for the inner surface of a building opening
Élément d'isolation pour la surface intérieure d'une ouverture d'un bâtiment

(30) Priorität: 14.01.2005 DE 102005001913
(43) Veröffentlichungstag der Anmeldung: 26.07.2006
(73) Patentinhaber: Braun, August, 8200 Schaffhausen (CH)
(72) Erfinder: Braun, August, 8200 Schaffhausen (CH)
(74) Vertreter: Klunker . Schmitt-Nilson . Hirsch

(56) Entgegenhaltungen:
- DE-A1- 19 857 383
- DE-U1- 9 107 425

## Beschreibung

Gegenstand der Erfindung ist ein Wärmedämmelement für die Laibung von Fensteröffnungen oder Türöffnungen an Gebäuden oder für die Verwendung als Abschluss einer Wärmedämmung einer Gebäudewand , aufweisend:
(a) einen plattenförmigen Wärmedämmbestandteil , der im angebrachten Zustand des Wärmedämmelements
   - im Fall des Einsatzes für die Laibung, vor der Laibung sitzt,
   - oder im Fall des Einsatzes für die Gebäudewand-Außenfläche, vor der Gebäudewand-Außenfläche sitzt;
(b) einen Basisbestandteil am Stirnende des Wärmedämmelements, der mit dem Wärmedämmbestandteil vereinigt ist
   - und der, im Fall des Einsatzes für die Laibung, im angebrachten Zustand des Wärmedämmelements benachbart einem in die Fensteröffnung eingesetzten Fensterrahmen oder einem in die Türöffnung eingesetzten Türrahmen ist;
(c) wobei der Basisbestandteil aus Kunststoff besteht und eine höhere Festigkeit als der Wärmedämmbestandteil besitzt;
(d) und eine Anputzleiste, die an dem Basisbestandteil befestigt ist
   - und die, im Fall des Einsatzes für die Laibung, im angebrachten Zustand des Wärmedämmelements am Übergang zwischen dem Fensterrahmen oder Türrahmen und dem Basisbestandteil sitzt.

Beim konventionellen Bauen von Gebäuden ist man bei Fensteröffnungen oder Türöffnungen in der Vergangenheit meist so vorgegangen, dass man den Fensterrahmen oder Türrahmen lagerichtig in der betreffenden Öffnung positioniert hat und dort z.B. mit Blechlaschen oder mit durch den Rahmen hindurch gebohrten Dübeln fixiert hat. Dann hat man den Spalt zwischen dem Rahmen und der Laibung mit Polyurethanschaum ausgeschäumt, um so den Rahmen in der Laibung fertig zu befestigen und den Spalt zu dichten. Anschließend wurde die Laibung sowohl außenseitig des Rahmens als auch innenseitig des Rahmens verputzt. In den letzten Jahren hat man vor dem Verputzen außenseitig von dem Rahmen die Laibung z.B. mit Platten aus geschäumtem Polystyrol verkleidet und damit dort eine Wärmedämmung erstellt. Schließlich wurde Putz auf die Wärmedämmung aufgebracht.

Diese Art der Fertigstellung des Gebäudes im Bereich der Fensteröffnungen oder Türöffnungen war nicht optimal. Der erhärtete Polyurethanschaum (sog. Montageschaum) stand normalerweise sowohl außenseitig als auch innenseitig ein Stück über den Fensterrahmen oder Türrahmen hinaus, und der Überstand musste mühsam von Hand mit einem Messer abgeschnitten werden, damit die Wärmedämmung eng anschließend an den Rahmen angebracht werden kann. Wenn hierbei nicht sorgsam gearbeitet wird, steht entweder der Montageschaum an einigen Stellen noch etwa vor, so dass die Wärmedämmung nicht ganz an den Rahmen herangerückt werden kann und dort ein Spalt verbleibt. Oder der Montageschaum hatte an einigen Stellen überhaupt nicht über den Rahmen vorgestanden. In diesem Fall verbleiben kleinere Lufträume zwischen dem Montageschaum und der Wärmedämmung. Der geschilderte Spalt zwischen Wärmedämmung und Rahmen oder die geschilderten Hohlräume zwischen Montageschaum und Wärmedämmung füllen sich bei entsprechenden Witterungsbedingungen mit feuchter Luft, und aus dieser feuchten Luft kann bei entsprechenden Witterungsbedingungen Wasser auskondensieren. Das auskondensierte Wasser ist schädlich für die Lebensdauer des Rahmens und führt zu lokaler Durchfeuchtung des Mauerwerks und/oder der Wärmedämmung; Beides verschlechtert den Wärmedurchgangswiderstand wesentlich.

Die geschilderten Arbeiten beim konventionellen Fertigstellen des Gebäudes im Bereich von Fensteröffnungen und Türöffnungen sind mühsam und wenig rationell.

Mit der Erfindung wird die Aufgabe gelöst, die Fertigstellung der Laibung nach dem Einpositionieren des Fensterrahmens oder des Türrahmens rationeller zu gestalten und dabei ein wärmetechnisch und bauphysikalisch verbessertes Ergebnis zu liefern.

Durch Einsatz des erfindungsgemäßen Wärmedämmelements kann die Arbeitskraft am Bau durch Platzieren eines einzigen vorgefertigten Wärmedämmelements mehrere Arbeitsschritte, die früher beim konventionellen Bauen erforderlich waren, ersetzen. Die Arbeitskraft platziert nur noch das erfindungsgemäße Wärmedämmelement z.B. durch Befestigung an der Laibungsfläche. Dadurch ist Alles für das anschließende Verputzen optimal vorbereitet.

Ein Wärmedämmelement für die Laibung von Fensteröffnungen oder Türöffnungen an Gebäuden, mit den in Anfangsabsatz der Beschreibung angeführten Merkmale (a), (b), (d), aber nicht mit Merkmal (c), ist aus DE 198 57 383 A1, Ausführungsform gemäß Fig. 3, bekannt. Bei der dortigen Ausführungsform gemäß Fig. 4 ist zwar eine Faserzementplatte in einer Eckausnehmung einer Styroporplatte eingelegt. Diese Faserzementplatte bildet jedoch nicht einen Stirnende-Basisbestandteil für das gesamte Wärmedämmelement.

DE 91 07 425 U1 offenbart einen Rolladensturzkasten, an dem eine Styroporplatte befestigt ist. Am Ende der Styroporplatte ist eine Anputzleiste vorhanden. Der Rolladensturzkasten hat offensichtlich eine höhere Festigkeit als die Styroporplatte, so dass die Verhältnisse umgekehrt wie bei der Erfindung sind.

Der Basisbestandteil hat eine vergleichsweise höhere Festigkeit und der Wärmedämmbestandteil eine vergleichsweise niedrigere Festigkeit.

Auf diese Weise gibt der Basisbestandteil dem gesamten Wärmedämmelement eine größere Stabilität, als wenn für das Wärmedämmen der Laibung nur konventionelle Wärmedämmplatten eingesetzt werden. Der besonders wichtige Anschluss an den Rahmen wird durch den Basisbestandteil geleistet, der formstabiler als der Wärmedämmbestandteil ist und eine niedrigere Wärmeleitzahl haben kann. Die Anputzleiste muss nicht mehr in einem separaten Arbeitsgang maßgerecht auf dem Rahmen angebracht werden, sondern wird automatisch durch den Akt der Anbringung des Wärmedämmelements korrekt am Übergang zwischen dem Rahmen und dem Basisbestandteil platziert.

Vorzugsweise weist der Basisbestandteil auf seiner Rückseite (das ist die der dem Zentrum der Fensteröffnung oder Türöffnung zugewandten Vorderseite entgegengesetzte Rückseite) eine Kanalvertiefung auf, die im angebrachten Zustand des Wärmedämmelements zu dem Spalt zwischen dem Fensterrahmen oder Türrahmen und der Laibung offen ist, wobei entlang des Basisbestandteils verteilt mehrere Verbindungskanäle zwischen einer zugänglichen, vorderen Oberfläche des Basisbestandteils und dem Inneren der Kanalvertiefung vorhanden sind.

Mit dem so ausgestalteten Wärmedämmelement hat man die Möglichkeit, Kunststoff durch die Verbindungskanäle in die Kanalvertiefung einzubringen und dort so aufschäumen zu lassen, dass dort keine Hohlräume mehr verbleiben. Noch stärker ist die Möglichkeit bevorzugt, den Kunststoff über die Kanalvertiefung auch in den Spalt zwischen dem Rahmen und der Laibung einzubringen und dort aufschäumen zu lassen, wodurch der Rahmen endgültig in der Laibung lagebefestigt wird. Kontrolle der richtigen Einbringung von Kunststoff in diesen Spalt kann von der dem Wärmedämmelement entgegengesetzten Seite des Rahmens her optisch erfolgen. Aber auch die Alternative, den Rahmen zunächst konventionell durch Montageschaum in der Laibung zu befestigen und danach nur die anschließenden Hohlräume mit Kunststoffschaum auszufüllen, der über die Verbindungskanäle eingebracht worden ist, ist möglich. Auf jeden Fall hat man die bisherige Notwendigkeit, den Montageschaum genau zu beschneiden, vermieden.

Vorzugsweise ist der Übergang zwischen dem Basisbestandteil und dem Wärmedämmbestandteil mit einer Stufe ausgebildet. Dies schafft bessere Bedingungen für die gegenseitige Vereinigung zwischen dem Basisbestandteil und dem Wärmedämmbestandteil.

Vorzugsweise ist an dem Wärmedämmelement, insbesondere der Anputzleiste des Wärmedämmelements, ein Stück Armierungsgewebe befestigt. Das Armierungsgewebe verbessert die Haftungsbedingungen für den Putz auf dem Wärmedämmelement und stellt dauerhafte Rissfreiheit des Putzes sicher.

Vorzugsweise wird das Wärmedämmelement mit mehreren Wärmedämmbestandteil-Breiten zur Bewältigung unterschiedlicher Laibungsbreiten, gemessen rechtwinklig zur Ebene des Fensterrahmens oder Türrahmens, lieferbar. Dies kann eine eine Lieferung "genau nach Maß" entsprechend der Laibungsbreite, gemessen vom Fensterrahmen oder Türrahmen bis zur Außenseite der Gebäudewand, optional auch einschließlich dortiger Wärmedämmung, sein. Oder es kann eine Lieferung mit größerer als der erforderlichen Breite vorgesehen sein, so dass die Überbreite dann am Bau abgeschnitten wird.

Vorzugsweise besteht der Basisbestandteil aus Kunststoff, z.B. extrudiertem massivem Kunststoff. Stärker bevorzugt ist jedoch geschäumter Kunststoff, wobei Polyurethan-Schaumkunststoff (Wärmeleitzahl 0,025) besonders geeignet ist.

Der Wärmedämmbestandteil ist vorzugsweise mit geschäumtem Kunststoff, insbesondere geschäumtem Polystyrol (Wärmeleitzahl 0,04), oder mit Fasermaterial, insbesondere Steinwolle, aufgebaut.

Die einzubauenden Wärmedämmelemente müssen naturgemäß eine passende Länge zum Einbau an der linken Rahmenseite oder zum Einbau an der rechten Rahmenseite oder zum Einbau beim oberen, waagerechten Rahmenteil oder - insbesondere bei Fensterrahmen - zum Einbau beim unteren, waagerechten Rahmenteil haben. Auch hier kann man entweder Lieferung nach Maß ab Fabrik vorsehen oder eine Kürzung der Wärmedämmelement-Länge unmittelbar am Einbauort. Für den Übergang zwischen waagerecht und senkrecht kann man entweder auf Gehrung geschnittene Wärmedämmelement-Enden vorsehen oder mit stumpfem, rechtwinkligem Anstoßen arbeiten.

Das nach den Prinzipien der Erfindung ausgebildete Wärmedämmelement kann nicht nur bei der Laibung von Fensteröffnungen oder Türöffnungen eingesetzt werden, sondern auch als Abschluss an einem Endbereich der Wärmedämmung einer Gebäudewand, vorzugsweise als sog. unterer Sockelabschluss. Konkret ist somit ein weiterer Aspekt der Erfindung die Verwendung eines Wärmedämmelements, welches einen Basisbestandteil mit vergleichsweise höherer Festigkeit und, damit vereinigt, einen plattenförmigen Wärmedämmbestandteil mit vergleichsweise niedrigerer Festigkeit aufweist, als Abschluss einer Wärmedämmung einer Gebäudewand. Auch hier hat man Vorteile des rationalen Arbeitens mit einem vorgefertigten Wärmedämmelement. Der Basisbestandteil erbringt bessere Unempfindlichkeit gegen Beschädigungen gerade im kritischen unteren Endbereich der Wärmedämmung.

Eine Anputzleiste ist nicht zwingend erforderlich, aber durchaus bevorzugt. Auch hier kann an dem Wärmedämmelement ein Stück Armierungsgewebe befestigt sein, weil ja in der Regel Putz auf die Außenseite der Gebäudewand-Wärmedämmung aufzubringen ist. Die Anputzleiste kann mit Tropfkante ausgebildet sein.

Die Erfindung und bevorzugte Ausgestaltungen der Erfindung werden nachfolgend von zeichnerisch dargestellten Ausführungsbeispielen noch näher erläutert. Es zeigt:
Fig. 1 ein Wärmedämmelement, angebracht an einer Laibungsfläche, im Horizontalschnitt;
Fig. 2 ein Wärmedämmelement, angebracht an der Außenfläche einer Gebäudewand, im Vertikalschnitt.

Bei dem Ausführungsbeispiel gemäß Fig. 1 ist ein horizontal geschnittenes Mauerwerk 2 zu sehen mit einer Laibung bzw. Laibungsfläche 4, die in Fig. 1 nach links zum Inneren einer Fensteröffnung 6 oder Türöffnung weist. Mit dem Pfeil A ist die Richtung zur Außenseite des Gebäudes bezeichnet und mit dem Pfeil I die Richtung zur Innenseite des Gebäudes. In der Fensteröffnung 6 ist ein Fensterrahmen 8 positioniert, wobei der Fensterrahmen aus Metall oder Kunststoff oder Holz bestehen kann. Die Ebene des Fensterrahmens 8 ist von links nach rechts in Fig. 1, rechtwinklig zur Laibungsfläche 4.

Ein Wärmedämmelement 10 ist an der Laibungsfläche 4 befestigt, z.B. durch nicht eingezeichnete Bolzen mit flächengroßen Scheiben auf der in Fig. 1 linken Seite des Wärmedämmelements 10 oder durch Klebemörtel. Das Wärmedämmelement 10 hat als Hauptbestandteile einen Basisbestandteil 12, einen Wärmedämmbestandteil 14 und eine Anputzleiste 16 mit einem Stück Armierungsgewebe 18.

Der Basisbestandteil 12 hat im gezeichneten Horizontalschnitt gleichsam einen mehrfach abgewinkelten Verlauf. Oben in Fig. 1 verläuft er parallel zur Laibungsfläche 4, dann folgt ein rechtwinkliges Abknicken zum Zentrum der Fensteröffnung 6 hin, dann folgt wiederum ein rechtwinkliges Abknicken zu einem Verlauf parallel zur Laibungsfläche 4 und mit Abstand zu dieser, und schließlich folgt ein rechtwinkliges Abknicken zu einem Verlauf auf die Laibungsfläche 4 zu, aber endend ein Stück vor der Laibungsfläche 4. Durch diese Querschnittsform ist im in Fig. 1 oberen Bereich des Basisbestandteils 12 eine Stufe 20 gebildet und im in Fig. 1 unteren Bereich des Basisbestandteils eine Kanalvertiefung 22.

Der Wärmedämmbestandteil 14 ist mit dem Basisbestandteil 12 vereinigt, z.B. durch Anschäumen. Zur Verbesserung des Zusammenhalts können an der Verbindungsfläche 24 in dem Basisbestandteil Vertiefungen 26 vorgesehen sein, in welche das Material des Wärmedämmbestandteils 14 nach Art von Verankerungszapfen eintritt. Insgesamt erstreckt sich der Wärmedämmbestandteil 14 plattenförmig von unten nach oben in Fig. 1 entlang der Laibung 4. Die bei Blickrichtung von links nach rechts in Fig. 1 sichtbare Breite des Wärmedämmbestandteils 14 ist so groß, dass der gesamte Teil der Laibungsbreite zwischen dem Fensterrahmen 8 und der Außenoberfläche des Mauerwerks (oben in Fig. 1, aber nicht gesondert eingezeichnet) von dem Wärmedämmelement 10 überdeckt ist.

Die Anputzleiste 16 ist im linken unteren Eckbereich des Basisbestandteils 12 an diesem angeklebt. Unten in Fig. 1 hat die Anputzleiste 16 ein SchaumstoffKlebeband 28. Bei der Anbringung des Wärmedämmelements 10 wird dieses so weit in Richtung Fensterrahmen 8 geschoben, dass das Schaumstoff-Klebeband 28 in Klebekontakt mit dem Fensterrahmen 8 kommt. An der Anputzleiste 16 ist das Stück Armierungsgewebe 18 durch Ultraschallschweißung befestigt; es erstreckt sich entlang der in Fig. 1 nach links gewandten Vorderfläche des Wärmedämmelements 10. Außerdem weist die Anputzleiste 16 eine Schutzlasche 30, auf der eine Schutzfolie klebend befestigt werden kann, auf. Nach Beendigung der Putzarbeiten wird die Schutzlasche 30 durch Abknicken von der Anputzleiste 16 abgebrochen und mit der Schutzfolie entsorgt.

Es wird betont, dass ohne Weiteres auch andere Arten von Anputzleisten alternativ vorgesehen sein können.

In Fig. 1 erkennt man auch einen von mehreren Verbindungskanälen 30, welche über die (in Fig. 1 rechtwinklig zur Zeichnungsebene verlaufende) Länge des Wärmedämmelements 10 verteilt vorgesehen sind. Nachdem das Wärmedämmelement 10 an der Laibung 4 angebracht worden ist, kann durch die Verbindungskanäle 30 Kunststoff in die Kanalvertiefung 22 und von dort weiter in einen Spalt 32 zwischen dem Fensterrahmen 8 und der Laibungsfläche 4 eingebracht werden. Beim anschließenden Aufschäumen füllt der Kunststoff die genannten Räume vollständig aus, wobei sich Kunststoffschaum noch in den Spaltraum neben das Schaumstoffklebeband ausbreitet.

Beim Ausführungsbeispiel gemäß Fig. 2 besitzt Wärmedämmelement 10 ebenfalls als Hauptbestandteile den Basisbestandteil 12, den Wärmedämmbestandteil 14 und die Anputzleiste 16. Der Basisbestandteil 12 ist L-förmig, aber nach wie vor mit einer Stufe 20 ausgebildet. Die Anputzleiste 16 weist eine Tropfkante 34 auf.

Es wird betont, dass das Laibungs-Wärmedämmelement nicht nur für den äußeren Laibungsbereich zwischen dem Fensterrahmen 8 oder Türrahmen und der Außenoberfläche der Gebäudewand eingesetzt werden kann (wie in Fig. 1 gezeichnet), sondern wahlweise auch für den inneren Teil der Laibung auf der Innenseite des Fensterrahmens 8 oder Türrahmens.

## Patentansprüche

1. Wärmedämmelement für die Laibung (4) von Fensteröffnungen (6) oder Türöffnungen an Gebäuden oder für die Verwendung als Abschluss einer Wärmedämmung einer Gebäudewand (2), aufweisend:
(a) einen plattenförmigen Wärmedämmbestandteil (14), der im angebrachten Zustand des Wärmedämmelements (10)
- im Fall des Einsatzes für die Laibung (4), vor der Laibung sitzt,
- oder im Fall des Einsatzes für die Gebäudewand-Außenfläche, vor der Gebäudewand-Außenfläche sitzt;
(b) einen Basisbestandteil (12) am Stirnende des Wärmedämmelements (10), der mit dem Wärmedämmbestandteil (14) vereinigt ist
- und der, im Fall des Einsatzes für die Laibung (4), im angebrachten Zustand des Wärmedämmelements (10) benachbart einem in die Fensteröffnung (6) eingesetzten Fensterrahmen (8) oder einem in die Türöffnung eingesetzten Türrahmen ist;
(c) wobei der Basisbestandteil (12) aus Kunststoff besteht und eine höhere Festigkeit als der Wärmedämmbestandteil (14) besitzt;
(d) und eine Anputzleiste (16), die an dem Basisbestandteil (12) befestigt ist
- und die, im Fall des Einsatzes für die Laibung (4), im angebrachten Zustand des Wärmedämmelements (10) am Übergang zwischen dem Fensterrahmen (8) oder Türrahmen und dem Basisbestandteil (12) sitzt.

2. Wärmedämmelement nach Anspruch 1,
**dadurch gekennzeichnet, dass** der Wärmedämmbestandteil (14) mit geschäumtem Kunststoff, vorzugsweise geschäumtem Polystyrol, oder mit Fasermaterial, vorzugsweise Steinwolle, aufgebaut ist.

3. Wärmedämmelement nach Anspruch 1 oder 2,
**dadurch gekennzeichnet, dass** der Basisbestandteil (12) aus geschäumtem Kunststoff, vorzugsweise Polyurethanschaum, besteht.

4. Wärmedämmelement nach einem der Ansprüche 1 bis 3,
**dadurch gekennzeichnet, dass** im Fall des Einsatzes für die Gebäudewand-Außenfläche die Anputzleiste (16) eine Tropfkante (34) aufweist.

5. Wärmedämmelement nach einem der Ansprüche 1 bis 4,
**dadurch gekennzeichnet, dass** an dem Wärmedämmelement (10), vorzugsweise an der Anputzleiste (16), ein Stück Armierungsgewebe (18) befestigt ist.

6. Wärmedämmelement nach einem der Ansprüche 1 bis 5,
**dadurch gekennzeichnet, dass** der Übergang zwischen dem Basisbestandteil (12) und dem Wärmedämmbestandteil (14) mit einer Stufe (20) ausgebildet ist.

7. Wärmedämmelement nach Anspruch 6,
**dadurch gekennzeichnet, dass** an seiner Vorderseite eine vordere Oberfläche des Basisbestandteils (12) und eine vordere Oberfläche des Wärmedämmbestandteils (14) aneinander angrenzen und in einer Ebene liegen.

8. Wärmedämmelement nach einem der Ansprüche 1 bis 7,
**dadurch gekennzeichnet, dass** der Wärmedämmbestandteil (14) durch Anschäumen mit dem Basisbestandteil (12) vereinigt ist.

9. Wärmedämmelement nach einem der Ansprüche 1 bis 8,
**dadurch gekennzeichnet, dass** an der Verbindungsfläche (24) zwischen dem Basisbestandteil (12) und dem Wärmedämmbestandteil (14) Vertiefungen (26) in dem Basisbestandteil (12) vorhanden sind, in welche das Material des Wärmedämmbestandteils (14) nach Art von Verankerungszapfen eingetreten ist.

10. Wärmedämmelement nach einem der Ansprüche 1 bis 9,
**dadurch gekennzeichnet, dass** es im Fall des Einsatzes für die Laibung (4) mit mehreren Wärmedämmbestandteil-Breiten zur Bewältigung unterschiedlicher Laibungsbreiten, gemessen rechtwinklig zur Ebene des Fensterrahmens (8) oder Türrahmens, lieferbar ist.

11. Wärmedämmelement nach einem der Ansprüche 1 bis 10,
**dadurch gekennzeichnet, dass** im Fall des Einsatzes für die Laibung (4), der Basisbestandteil (12) auf seiner Rückseite eine Kanalvertiefung (22) aufweist, die im angebrachten Zustand des Wärmedämmelements (10) zu dem Spalt (32) zwischen dem Fensterrahmen (8) oder Türrahmen und der Laibung (14) offen ist;
und dass entlang des Basisbestandteils (12) verteilt mehrere Verbindungskanäle (30) zwischen einer zugänglichen, vorderen Oberfläche des Basisbestandteils (12) und dem Inneren der Kanalvertiefung (22) vorhanden sind.

## Claims

1. A thermal insulation member for the reveal (4) of window openings (6) or door openings of buildings or for use as a termination of a thermal insulation of a building wall (2), comprising:
(a) plate-shaped thermal insulation component (14) which, in the mounted state of the thermal insulation member (10),
- in case of use for said reveal (4), is disposed in front of said reveal,
- or in case of use for the building wall outer surface, is disposed in front of said building wall outer surface,
(b) a base component (12) at the end face of said thermal insulation member (10) which is formed integrally with said thermal insulation component (14)
- and which in case of use for said reveal (4), in the mounted state of said thermal insulation member (10) is disposed adjacent a window frame (8) inserted into the window opening (6) or adjacent a door frame inserted into the door opening;
(c) said base component (12) consisting of plastics material and having a higher strength than the thermal insulation component (14);
(d) and a plastering strip (16) which is mounted on said base component (12)
- and which in case of use for said reveal (4), in the mounted state of said thermal insulation member (10), is disposed at the transition between the window frame (8) or door frame and the base component (12).

2. A thermal insulation member according to claim 1,
**characterized in that** the thermal insulation component (14) is composed with foamed plastics, preferable foamed polystyrene, or with fibre material, preferable rock wool.

3. A thermal insulation member according to claim 1 or 2
**characterized in that** the base component (12) consists of plastics, preferably polyurethane foam.

4. A thermal insulation member according to any of claims 1 to 3,
**characterized in that**, in case of use for said building wall outer surface, said plastering strip (16) has a drip edge (34).

5. A thermal insulation member according to any of claims 1 to 4,
**characterized in that** the thermal insulation member (10) has a piece of reinforcing fabric (18) attached thereto, preferably at the plastering strip (16).

6. A thermal insulation member according to any of claims 1 to 5,
**characterized in that** the transition between the base component (12) and the thermal insulation component (14) is formed with a step (20).

7. A thermal insulation member according to claim 6,
**characterized in that**, at the front side thereof, a front surface of the base component (12) and a front surface of the thermal insulation component (14) abut each other and are located in one plane.

8. A thermal insulation member according to any of claims 1 to 7,
**characterized in that** the thermal insulation component (14) has been formed integrally with the base component (12) by connect-foaming.

9. A thermal insulation member according to any of claims 1 to 8,
**characterized in that**, at the connecting surface (24) between the base component (12) and the thermal insulation component (14), there are provided recesses (26) in the base component (12) into which the material of the thermal insulation component (14) has entered in the manner of anchoring pins.

10. A thermal insulation member according to any of claims 1 to 9,
**characterized in that**, in case of use for said reveal (4), said thermal insulation member can be supplied with several thermal insulation component widths for accommodating different reveal widths, as measured at right angles to the plane of the window frame (8) or door frame.

11. A thermal insulation member according to any of claims 1 to 10,
**characterized in that**, in case of use for said reveal (4), said base component (12) on the rear side thereof has a channel recess (22) which in the mounted state of the thermal insulation component (10) is open towards the gap (32) between the window frame (8) or door frame and said reveal (4);
and **in that**, distributed along the base component (12), there are provided several connecting channels (30) between an accessible front surface of the base component (12) and the interior of the channel recess (22).

## Revendications

1. Élément d'isolation thermique pour la jouée (4) des baies de fenêtre (6) ou des baies de porte sur des bâtiments ou pour l'utilisation comme fermeture d'une isolation thermique d'un mur (2) de bâtiment, comportant :
(a) une partie d'isolation thermique (14) en forme de panneau qui, à l'état monté de l'élément d'isolation thermique (10),
- dans le cas de l'utilisation pour la jouée (4), est logée devant la jouée,
- ou dans le cas de l'utilisation pour la face extérieure du mur de bâtiment, est logée devant la face extérieure dudit mur ;
(b) une partie de base (12) au niveau de l'extrémité frontale de l'élément d'isolation thermique (10), qui est réunie à la partie d'isolation thermique (14)
- et qui, dans le cas de l'utilisation pour la jouée (4), est, à l'état monté de l'élément d'isolation thermique (10), adjacente à un châssis (8) d'une fenêtre, monté dans la baie de fenêtre (6), ou un châssis d'une porte, monté dans la baie de porte ;
(c) sachant que la partie de base (12) est réalisée en matière plastique et a une résistance supérieure à celle de la partie d'isolation thermique (14) ;
(d) et un bandeau d'appui (16), qui est fixé à la partie de base (12)
- et qui, dans le cas de l'utilisation pour la jouée (4), est logée, à l'état monté de l'élément d'isolation thermique (10), au niveau de la transition entre le châssis (8) de la fenêtre ou le châssis de la porte et la partie de base (12).

2. Élément d'isolation thermique selon la revendication 1, **caractérisé en ce que** la partie d'isolation thermique (14) est réalisée en matière plastique expansée, de préférence en polystyrène expansé, ou dans un matériau à fibres, de préférence de la laine minérale.

3. Élément d'isolation thermique selon la revendication 1 ou 2, **caractérisé en ce que** la partie de base (12) est réalisée en matière plastique expansée, de préférence en mousse de polyuréthanne.

4. Élément d'isolation thermique selon l'une quelconque des revendications 1 à 3, **caractérisé en ce que**, dans le cas de l'utilisation pour la surface extérieure d'un mur de bâtiment, le bandeau d'appui (16) comporte un rejetteau (34).

5. Élément d'isolation thermique selon l'une quelconque des revendications 1 à 4, **caractérisé en ce que** sur l'élément d'isolation thermique (10), de préférence sur le bandeau d'appui (16), est fixé un bout de textile d'armature (18).

6. Élément d'isolation thermique selon l'une quelconque des revendications 1 à 5, **caractérisé en ce que** la transition entre la partie de base (12) et la partie d'isolation thermique (14) est réalisée avec un gradin (20).

7. Élément d'isolation thermique selon la revendication 6, **caractérisé en ce que**, au niveau de sa face avant, une surface avant de la partie de base (12) et une surface avant de la partie d'isolation thermique (14) sont adjacentes l'une à l'autre et sont situées dans un plan.

8. Élément d'isolation thermique selon l'une quelconque des revendications 1 à 7, **caractérisé en ce que** la partie d'isolation thermique (14) est réunie à la partie de base (12) par expansion de la matière plastique.

9. Élément d'isolation thermique selon l'une quelconque des revendications 1 à 8, **caractérisé en ce qu'**au niveau de la surface d'assemblage (24) entre la partie de base (12) et la partie d'isolation thermique (14), il est prévu des creux (26) dans la partie de base (12), dans lesquels le matériau de la partie d'isolation thermique (14) s'engage à la manière d'un téton d'ancrage.

10. Élément d'isolation thermique selon l'une quelconque des revendications 1 à 9, **caractérisé en ce que**, dans le cas de l'utilisation pour la jouée (4), ledit élément d'isolation thermique peut être livré avec différentes largeurs de la partie d'isolation thermique pour répondre à différentes largeurs de jouée, mesurées perpendiculairement au plan du châssis (8) d'une fenêtre ou du châssis d'une porte.

11. Élément d'isolation thermique selon l'une quelconque des revendications 1 à 10, **caractérisé**
**en ce que**, dans le cas de l'utilisation pour la jouée (4), la partie de base (12) comporte sur sa face arrière un creux en forme de conduit (22) qui, à l'état monté de l'élément d'isolation thermique (10), est ouvert vers la fente (32) entre le châssis (8) d'une fenêtre ou le châssis d'une porte et la jouée (14) ;
et **en ce que** plusieurs conduits de liaison (30), répartis le long de la partie de base (12), sont prévus entre une surface avant accessible de la partie de base (12) et l'intérieur du creux en forme de conduit (22).
